# EUROPÄISCHE PATENTSCHRIFT

(11) **EP 0 199 336 B1**
(45) Veröffentlichungstag und Bekanntmachung des Hinweises auf die Patenterteilung: **11.01.1989**
(21) Anmeldenummer: 86105523.4
(22) Anmeldetag: 22.04.1986
(51) Int. Cl.: B65D 71/00, B65D 5/20

(54) **Mehrstückverpackung**
Packaging for several articles
Emballage de groupement d'objets

(30) Priorität: 26.04.1985 DE 3515064; 31.05.1985 DE 3519459
(43) Veröffentlichungstag der Anmeldung: 29.10.1986
(73) Patentinhaber: UNILEVER N.V., 3013 AL Rotterdam (NL); UNILEVER PLC, London EC4P 4BQ (GB)
(72) Erfinder: Appel, Hermann, D-8961 Krugzell (DE); Huber, Ulrich, D-8960 Kempten (DE); Prockl, Manfred, D-8961 Wiggensbach (DE)
(74) Vertreter: Hutzelmann, Gerhard

(56) Entgegenhaltungen:
- DE-A- 2 331 193
- US-A- 2 738 871
- US-A- 3 195 719
- US-A- 3 410 596

## Beschreibung

Die Erfindung betrifft eine Mehrstückverpackung für wenigstens zwei hintereinander angeordnete, im Querschnitt vorzugsweise runde Behälter wie z.B. Dosen, um die im unteren Bereich ein banderolenartiger Streifen gelegt ist, dessen Endabschnitte einander überlappend in wenigstens einer Klebenaht miteinander verbunden sind.

Aus der US-A 3 195 719 ist eine derartige Mehrstückverpackung bekannt, die allerdings den eingestellten Gegenständen keinen ausreichenden Halt bieten kann.

Der Erfindung liegt die Aufgabe zugrunde, eine Mehrstückverpackung der genannten Art zu schaffen, die einfach und kostengünstig herstellbar ist und den Behältern einen verhältnismäßig guten Halt gewährt.

Diese Aufgabe wird erfindungsgemäß dadurch gelöst, daß die Behälter untereinander verklebt sind und daß die Behälter, insbesondere bei mehr als zwei in Reihe hintereinander angeordneten, mit dem Streifen wenigstens punktförmig verklebt sind.

Eine derartige Ausgestaltung ergibt einen völlig ausreichenden Zusammenhalt der Behälter, bringt eine zusätzliche Werbefläche und - was bei Verwendung automatischer Registrierkassen von großer Bedeutung ist - deckt die Preiscodierung der Einzelbehälter wirksam ab, so daß nur der Preis der Mehrstückverpackung automatisch gelesen und registriert wird.

Erfindungsgemäß wird weiters bei einem banderolenartigen Streifen aus Karton vorgeschlagen, daß die punktförmige Verklebung innerhalb einer kreisförmigen Ritzlinie im Kartonmaterial angeordnet ist, wobei beim Abreißen des banderolenartigen Streifens vom Behälter eine Materialspaltung im Kartonmaterial innerhalb des von der Ritzlinie eingeschlossenen Bereiches erfolgt.

Hierdurch wird ein sauberes Ablösen des Streifens von den Behältern erreicht, ohne daß deswegen die Festigkeit und Haltbarkeit der Mehrstückverpackung beeinträchtigt wird.

Eine weitere erfindungsgemäße Lösung liegt darin, daß an einem Bodenwandabschnitt über eine Faltlinie ein Rückwandabschnitt angelenkt ist, an welchem zwei Seitenwandlappen befestigt sind, die die beiden äußeren Behälter umgreifen und die wenigstens zum Teil an einem Vorderwandabschnitt festgelegt sind.

Eine derartige Mehstückverpackung ist sehr leicht mit einfachen Maschinen oder sogar von Hand herstellbar. Sie stellt aber trotzdem eine haltbare und feste Verpackung für die Behälter dar.

Eine vorteilhafte Ausgestaltung der Erfindung liegt auch darin, daß der Rückwandabschnitt über die ganze Höhe der Behälter reicht und an seinem oberen Ende über eine Faltlinie mit einer Deckfläche verbunden ist, daß sich der Vorderwandabschnitt ebenfalls über die ganze Höhe der Behälter erstreckt und an der Deckfläche angelenkt ist, und daß der Vorderwandabschnitt über einen angeformten Streifen und eine Klebenaht mit dem Bodenwandabschnitt verbunden ist, wobei die am Rückwandabschnitt angeformten Seitenwandlappen am Vorderwandabschnitt festgeklebt sind.

Damit ist eine Mehrstückverpackung geschaffen, welche den Behältern einen außerordentlich festen Halt gewährleistet.

Eine ebenfalls sehr vorteilhafte Ausgestaltung der Erfindung liegt darin, daß der Vorderwandabschnitt am Bodenwandabschnitt über eine Faltlinie angeformt ist, daß der Rückwandabschnitt höher ausgebildet ist als der Vorderwandabschnitt und vorzugsweise bis zur Oberkante der Behälter reicht, und daß sich die Seitenwandlappen vom Rückwandabschnitt ausgehend zum Vorderwandabschnitt hin verschmälern.

Mit dieser Mehrstückverpackung erhalten die Behälter ebenfalls einen ausreichenden Halt; trotzdem ist die Oberfläche der Behälter weitgehend sichtbar, so daß deren Werbefläche voll wirken kann.

Eine weitere vorteilhafte Ausgestaltung ist erfindungsgemäß dadurch gekennzeichnet, daß der Rückwandabschnitt wenigstens annähernd bis zur Oberkante der Behälter reicht und mit einem über diese hinausstehenden Handgriff verbunden ist.

Insbesondere bei einer Mehrstückverpackung für viele und schwere Behälter ist damit eine leichtere Handhabung gewährleistet.

Sehr vorteilhaft ist es bei einer Mehrstückverpackung für in zwei Reihen angeordnete Behälter, wenn erfindungsgemäß zwei einreihige Mehrstückverpackungen mit ihren Rückwandabschnitten gegeneinander angeordnet und über einen Handgriff miteinander verbunden sind.

Durch die mittige Anordnung eines Handgriffteils wird eine symmetrische Gewichtsverteilung erzielt, was sich auf die Handhabung sehr günstig auswirkt.

Dabei kann gemäß einer weiteren Ausgestaltung der Erfindung der Handgriff als separates Bauteil ausgebildet und zwischen den beiden Rückwandabschnitten befestigt sein.

Eine sehr vorteilhafte Ausgestaltung der Erfindung liegt darin, daß der Bodenwandabschnitt im wesentlichen dreieckförmig mit der Behälterform angepaßten Ecken ausgebildet ist, daß der mit den Seitenwandlappen versehene Rückenwandabschnitt am einen Schenkel des Bodenwandabschnittes angelenkt ist, und daß an den beiden anderen Schenkeln je ein Vorderwandabschnitt angelenkt ist, wobei die beiden Vorderwandabschnitte über an ihnen angeformte Lappen miteinander verbunden sind.

In einer derartigen Mehrstückverpackung werden drei Behälter optisch sehr wirkungsvoll verpackt, wobei eine hervorragende Stabilität und Sicherheit erzielt ist.

Eine sehr stabile Mehrstückverpackung für in zwei Reihen angeordnete Behälter wird erfindungsgemäß dadurch erzielt, daß die Seitenwandlappen über einen Seitenwandabschnitt am Bodenwandabschnitt angeformt und sowohl mit dem Vorderwandabschnitt als auch mit dem Rückwandabschnitt durch Kleben od. dgl. verbunden sind.

In der Zeichnung sind mehrere Ausführungsbeispiele der Erfindung veranschaulicht. Dabei zeigen:
Fig. 1 ein Schaubild einer Mehrstückverpackung mit drei in einer Reihe angeordneten dosenförmigen Behältern,
Fig. 2 ein Schaubild einer weitgehend geschlossenen Mehrstückverpackung mit ebenfalls drei in einer Reihe angeordneten dosenförmigen Behältern,
Fig. 3 ein Schaubild einer etwa zur Hälfte offenen Mehrstückverpackung, ebenfalls mit drei in einer Reihe angeordneten dosenförmigen Behältern,
Fig. 4 ein Schaubild einer Mehrstückverpackung mit in zwei Reihen angeordneten Behältern, wobei zwei Mehrstückverpackungen gemäß dem Ausführungsbeispiel nach Fig. 3 über einen gemeinsamen Handgriff zusammengefaßt sind,
Fig. 5 ein Schaubild einer dreieckförmigen Mehrstückverpackung, in der drei Behälter zusammengefaßt sind und
Fig. 6 ein Schaubild einer Mehrstückverpackung ähnlich dem Ausführungsbeispiel nach Fig. 2, mit in zwei Reihen angeordneten dosenförmigen Behältern.

Mit 1 sind in den Zeichnungen dosenförmige Behälter bezeichnet, von denen in Fig. 1, 2 und 3 drei hintereinander in einer Mehrstückverpackung angeordnet sind. Beim Ausführungsbeispiel nach Fig. 1 ist um diese drei Behälter ein banderolenartiger Streifen 2 gelegt, der die Behälter zusammenhält. Der Streifen 2 ist entlang einer Klebenaht (K) verschlossen und an seiner Innenseite im Bereich jedes Behälters 1 mit zwei kreisförmigen Ritzlinien (nicht dargestellt) versehen. Innerhalb dieser Ritzlinien ist jeweils ein Hotmelt-Kleber angebracht, der für eine innige Verbindung von Streifen und Behälter sorgt. Beim Abreißen des Streifens erfolgt innerhalb der Ritzlinie eine Spaltung des Kartonmaterials, so daß das Hotmelt mit einem kreisförmigen Abschnitt 4 der halben Kartonstärke am Behälter verbleibt, wie dies an dem aufgebrochenen Mittelabschnitt dargestellt ist.

Anstelle der Verklebung zwischen Behälter und Streifen ist es auch möglich, die Behälter miteinander zu verkleben. Beim Ausführungsbeispiel nach Fig. 2 sind die Behälter 1 von einer Kartonhülle umfaßt, die einen Bodenwandabschnitt 3, einen nicht dargestellten Rückwandabschnitt, eine Deckfläche 5 sowie einen Vorderwandabschnitt 6 aufweist. Die Deckfläche 5 ist durch je eine Faltlinie 7 bzw. 8 mit den beiden benachbarten Wandabschnitten verbunden. Am Vorderwandabschnitt 6 ist ein Streifen 9 angeformt, der über den Bodenwandabschnitt 3 gefaltet und mit diesem in einer Klebenaht verbunden ist. An den beiden freien Seitenkanten des Rückwandabschnittes sind Seitenwandlappen 10 bzw. 11 angeformt, die die beiden äußeren dosenförmigen Behälter umfassen und mit dem Vorderwandabschnitt 6 verklebt sind.

Beim Ausführungsbeispiel nach Fig. 3 sind die drei in einer Reihe stehenden dosenförmigen Behälter 1 in einer Mehrstückverpackung zusammengefaßt. Bei der dazu vorgesehenen Kartonhülle ist an einem Bodenwandabschnitt 103 sowohl ein Rückwandabschnitt 104 als auch ein Vorderwandabschnitt 106 direkt angeformt. Der Vorderwandabschnitt 106 reicht nur etwa bis zur halben Höhe der Behälter 1, während der Rückwandabschnitt 104 höher ausgebildet ist und bis zur Oberkante der Behälter reicht. An diesem Rückwandabschnitt sind Seitenwandlappen 110 und 111 angeformt, welche die beiden äußeren Behälter umfassen und mit dem Vorderwandabschnitt 106 verklebt sind. Die beiden Seitenwandlappen 110 und 111 verschmälern sich vom Rückwandabschnitt zum Vorderwandabschnitt und entsprechen an diesem etwa dessen Höhe.

Beim Ausführungsbeispiel nach Fig. 4 sind zwei solche Mehrstückverpackungen, wie sie anhand der Fig. 3 beschrieben wurden, miteinander verbunden. Die Rückwandabschnitte 104 sind dabei einander zugekehrt und über einen dazwischengeklebten Handgriff 12 miteinander verbunden.

Es ist aber auch möglich, einen zweilagigen Handgriff vorzusehen, die beiden Lagen an dem jeweiligen Rückwandabschnitt anzuformen und beide Lagen über eine an ihrem oberen Ende angeordnete Faltlinie miteinander zu verbinden.

Darüber hinaus ist es möglich, einen solchen Handgriff auch bei einer einreihigen Mehrstückverpackung anzubringen bzw. anzuformen.

Die Mehrstückverpackung gemäß dem Ausführungsbeispiel nach Fig. 5 ist für drei dosenförmige Behälter 1 vorgesehen, die auf einem dreieckförmigen Bodenwandabschnitt 203 stehen. Die Ecken dieses Bodenwandabschnittes sind zur Anpassung an die runden Behälter abgerundet. Am einen der geraden Schenkel des Bodenwandabschnittes ist ein Rückenwandabschnitt 204 angelenkt, an dem zwei Seitenwandlappen 210 und 211 angeformt sind. An den beiden anderen Schenkeln ist je ein nicht dargestellter Vorderwandabschnitt angelenkt, an denen die Seitenwandlappen befestigt sind. Darüber hinaus sind an den Vorderwandabschnitten ebenfalls nicht dargestellte Lappen angeformt, die zum Verbinden der beiden Vorderwandabschnitte untereinander dienen.

In Fig. 6 ist eine Mehrstückverpackung dargestellt, die in ihrer Ausführung ähnlich der in Fig. 2 dargestellten ist. Sie dient jedoch der Verpackung von zwei Reihen von dosenförmigen Behältern 1.

An einem Bodenwandabschnitt 303 sind ein Rückwandabschnitt 304, ein Vorderwandabschnitt 306 sowie zwei Seitenwandabschnitte 314 (nur einer sichtbar) angelenkt. Die beiden Seitenwandabschnitte 314 tragen jeweils zwei Seitenwandlappen 310 bzw. 311, die mit dem Vorderwandabschnitt bzw. dem Rückwandabschnitt verklebt sind. Am Rückwandabschnitt ist ein Verbindungsstreifen 313 angelenkt, der unter eine am Vorderwandabschnitt angelenkte Deckfläche 305 gefaltet und mit dieser verklebt ist. Im Vorderwandabschnitt 306 sind zwei Perforationslinien 315 vorgesehen, die über dessen ganze Breite verlaufen und zwischen sich einen Aufreißstreifen abgrenzen, der zum Öffnen der Mehrstückverpackung dient.

## Patentansprüche

1. Mehrstückpackung für wenigstens zwei hintereinander angeordnete, im Querschnitt vorzugsweise runde Behälter (1) wie z.B. Dosen, um die im unteren Bereich ein banderolenartiger Streifen (2) gelegt ist, dessen Endabschnitte einander überlappend in wenigstens einer Klebenaht (K) miteinander verbunden sind, dadurch gekennzeichnet, daß die Behälter (1) untereinander verklebt sind und daß die Behälter (1), insbesondere bei mehr als zwei in Reihe hintereinander angeordneten, mit dem Streifen (2) wenigstens punktförmig verklebt sind.

2. Mehrstückpackung nach Anspruch 1, mit einem banderolenartigen Streifen aus Karton, dadurch gekennzeichnet, daß die punktförmige Verklebung innerhalb einer kreisförmigen Ritzlinie im Kartonmaterial angeordnet ist, wobei beim Abreißen des banderolenartigen Streifens (2) vom Behälter (1) eine Materialspaltung im Kartonmaterial innerhalb des von der Ritzlinie eingeschlossenen Bereiches (kreisförmiger Abschnitt 4) erfolgt.

3. Mehrstückverpackung nach Anspruch 1 oder 2, dadurch gekennzeichnet, daß an einem Bodenwandabschnitt (3, 103, 203, 303) über eine Faltlinie ein Rückwandabschnitt (104, 204, 304) angelenkt ist, an welchem zwei Seitenwandlappen (10, 11; 110, 111; 210, 211; 310, 311) befestigt sind, die die beiden äußeren Behälter (1) umgreifen und die an einem Vorderwandabschnitt (6, 106, 306) festgelegt sind.

4. Mehrstückverpackung nach Anspruch 3, dadurch gekennzeichnet, daß der Rückwandabschnitt über die ganze Höhe der Behälter (1) reicht und an seinem oberen Ende über eine Faltlinie (7) mit einer Deckfläche (5) verbunden ist, daß sich der Vorderwandabschnitt (6) ebenfalls über die ganze Höhe der Behälter erstreckt und an der Deckfläche (5) angelenkt ist, und daß der Vorderwandabschnitt über einen angeformten Streifen (9) und eine Klebenaht mit dem Bodenwandabschnitt (3) verbunden ist, wobei die am Rückwandabschnitt angeformten Seitenwandlappen (10, 11) am Vorderwandabschnitt festgeklebt sind.

5. Mehrstückverpackung nach Anspruch 3, dadurch gekennzeichnet, daß der Vorderwandabschnitt (106) am Bodenwandabschnitt (103) über eine Faltlinie angeformt ist, daß der Rückwandabschnitt (104) höher ausgebildet ist als der Vorderwandäbschnitt und vorzugsweise bis zur Oberkante der Behälter (1) reicht, und daß sich die Seitenwandlappen (110, 111) vom Rückwandabschnitt (104) ausgehend zum Vorderwandabschnitt (106) hin verschmälern.

6. Mehrstückverpackung nach Anspruch 5, dadurch gekennzeichnet, daß der Rückwandabschnitt (104) wenigstens annähernd bis zur Oberkante der Behälter (1) reicht und mit einem über diese hinausstehenden Handgriff (12) verbunden ist.

7. Mehrstückverpackung nach Anspruch 6 für in zwei Reihen angeordnete Behälter, dadurch gekennzeichnet, daß zwei einreihige Mehrstückverpackungen mit ihren Rückwandabschnitten (104) gegeneinander angeordnet und über einen Handgriff (12) miteinander verbunden sind.

8. Mehrstückverpackung nach Anspruch 7, dadurch gekennzeichnet, daß der Handgriff (12) als separates Bauteil ausgebildet und zwischen den beiden Rückwandabschnitten (104) befestigt ist.

9. Mehrstückverpackung nach einem der Ansprüche 3 oder 5 bis 8, dadurch gekennzeichnet, daß der Bodenwandabschnitt (203) im wesentlichen dreieckförmig mit der Behälterform angepaßten Ecken ausgebildet ist, daß der mit den Seitenwandlappen (210, 211) versehene Rückenwandabschnitt (204) am einen Schenkel des Bodenwandabschnittes angelenkt ist, und daß an den beiden anderen Schenkeln je ein Vorderwandabschnitt angelenkt ist, wobei die beiden Vorderwandabschnitte über an ihnen angeformte Lappen miteinander verbunden sind.

10. Mehrstückverpackung nach Anspruch 4, insbesondere für in zwei Reihen angeordnete Behälter, dadurch gekennzeichnet, daß die Seitenwandlappen (310, 311) über einen Seitenwandabschnitt (314) angeformt und sowohl mit dem Vorderwandabschnitt (306) als auch mit dem Rückwandabschnitt (304) durch Kleben od.dgl. verbunden sind.

## Claims

1. Multipack for at least two containers (1) with a preferably round cross-section, such as cans, arranged in a row, around the bases of which a band-like strip (2) is placed, the ends of which overlap and are joined together by at least one glued seam (K), wherein the containers (1) are glued together and wherein the containers (1) are at least spot glued to the strip (2), particularly when more than two of them are arranged in a row.

2. Multipack according to claim 1, with a band-like strip made from board, wherein the spot gluing is located within a circular score line in the board material, so that the board material splits in the area enclosed by the score line (circular area 4), when the band-like strip (2) is torn off the container (1).

3. Multipack according to claim 1 or 2, wherein a back panel (104, 204, 304), to which two side panel flaps (10,11;110,111; 210, 211; 310, 311 ) are attached that enclose the two outer containers (1) and are fastened to a front panel (6, 106, 306) is hinged to a base panel (3, 103, 203, 303) via a fold line.

4. Multipack according to claim 3, wherein the back panel is as high as the containers (1) and is joined at its top end via a fold line (7) to a top panel (5), wherein the front panel (6) is also as high as the containers and is hinged to the top panel (5) and wherein the front panel is joined to the base panel (3) via a strip extension (9) and a glued seam, while the side panel flaps (10, 11) provided on the back panel are glued to the front panel.

5. Multipack according to claim 3, wherein the front panel (106) is hinged to the base panel (103) via a fold line, wherein the back panel (104) is higher than the front panel and extends preferably to the top edge of the containers (1) and wherein the side panel flaps (110, 111) become narrower from the back panel (104) to the front panel (106).

6. Multipack according to claim 5, wherein the back panel (104) extends at least approximately to the top edge of the containers (1) and is joined to a handle (12) that projects above these top edges.

7. Multipack according to claim 6 for containers arranged in two rows, wherein two single-row multipacks are located with their back panels (104) against each other and are joined together by a handle (12).

8. Multipack according to claim 7, wherein the handle (12) is designed as a separate section and is attached between the two back panels (104).

9. Multipack according to one of claims 3 or 5 to 8, wherein the base panel (203) is essentially triangular in shape with corners designed to correspond to the space of the containers, wherein the back panel (204) provided with the side panel flaps (210, 211) is hinged to one side of the base panel and wherein a front panel is hinged to each of the two other sides, the two front panels being attached together by flaps provided on them.

10. Multipack according to claim 4, in particular for containers arranged in two rows, wherein the side panel flaps (310, 311) are hinged to the base panel (303) via a side panel (314) and are joined to both the front panel (306) and the back panel (304) by gluing or similar means.

## Revendications

1. Emballage de groupement d'objets pour au moins deux récipients (1) disposés l'un derrière l'autre, de préférence de section ronde, par exam- ple des boîtes, autour de la zone inférieure desquels est disposée une bande en forme de bandelette (2) dont les sections d'extrémité, qui se chevauchent, sont réunies l'une à l'autre dans au moins un joint collé (K), caractérisé en ce que les récipients (1) sont collés l'un à l'autre et que ces récipients (1), en particulier dans le cas ou plus de deux de ceux-ci sont disposés en rangée l'un derrière l'autre, sont collés au moins par points à la bande (2).

2. Emballage de groupement d'objets suivant la revendication 1, comportant une bande en forme de bandelette en carton, caractérisé en ce que le collage par points est disposé à l'intérieur d'une ligne de traçage circulaire dans le carton, de sorte que, lors de l'arrachement de la bande en forme de bandelette (2) du récipient (1), une division de la matière se produit dans le carton, dans la zone incluse dans la ligne de traçage (section circulaire 4).

3. Emballage de groupement d'objets suivant la revendication 1 ou 2, caractérisé en ce qu'à une section de paroi de fond (3, 103, 203, 303) est articulée, par l'intermédiaire d'une ligne de pliage, une section de paroi postérieure (104, 204, 304), à laquelle sont fixées deux pattes de parois latérales (10,11; 110,111:210,211:310,311),quienserrent tes deux récipients (1) extérieurs et qui sont fixées à une section de paroi antérieure (6, 106, 306).

4. Emballage de groupement d'objets suivant la revendication 3, caractérisé en ce que la section de paroi postérieure s'étend sur toute la hauteur des récipients (1) et est reliée, à son extrémité supérieure, par l'intermédiaire d'une ligne de pliage (7), à une surface de coiffage (5), que la section de paroi antérieure (6) s'etend également sur toute la hauteur des récipients et est articulée à la surface de coiffage (5), et que la section de paroi antérieure est reliée à la section de paroi de fond (3) par l'intermédiaire d'une bande venue d'une pièce (9) et d'un joint collé, les pattes de parois latérales (10, 11) venues d'une pièce avec la section de paroi postérieure étant collées à la section de paroi antérieure.

5. Emballage de groupement d'objets suivant la revendication 3, caractérisé en ce que la section de paroi antérieure (106) est venue d'une pièce avec la section de paroi de fond (103) par l'intermédiaire d'une ligne de pliage, que la section de paroi postérieure (104) est plus haute que la section de paroi antérieure et s'étend de préférence jusqu'au bord supérieur des récipients (1) et que les pattes de parois latérales (110, 111) vont en se rétrécissant depuis la section de paroi postérieure (104) vers la section de paroi antérieure (106).

6. Emballage de groupement d'objets suivant la revendication 5, caractérisé en ce que la section de paroi postérieure (104) s'étend au moins approximativement jusqu'au bord supérieur des récipients (1) et est reliée à une poignée (12) se dressant au-dessus de ces récipients.

7. Emballage de groupement d'objets suivant la revendication 6 prévu pour des récipients disposés en deux rangées, caractérisé en ce que deux emballages de groupement d'objets en une rangée sont juxtaposés par leurs sections de paroi postérieure (104) et sont reliés l'un à l'autre par l'intermédiaire d'une poignée (12).

8. Emballage de groupement d'objets suivant la revendication 7, caractérisé en ce que la poignée (12) a la forme d'un élément séparé et est fixée entre les deux sections de paroi postérieure (104).

9. Emballage de groupement d'objets suivant l'une ou l'autre des revendications 3 ou 5 à 8, caractérisé en ce que la section de paroi de fond (203) est en substance triangulaire avec des coins adaptés à la forme des récipients, que la section de paroi postérieure (204) pourvue des pattes de parois latérales (210, 211) est articulée à un sommet de la section de parois de fond, et qu'une section de paroi antérieure est chaque fois articulée aux deux autres sommets, de sorte que les deux sections de paroi antérieure sont reliées l'une à l'autre par l'intermédiaire de pattes venues d'une pièce avec elles.

10. Emballage de groupement d'objets suivant la revendication 4, en particulier pour des récipients disposés en deux rangées, caractérisé en ce que les pattes de parois latérales (310, 311) sont venues d'une pièce par l'intermédiaire d'une section de paroi latérale (314) et sont reliées, par collage ou de manière analogue, à la fois à la section de paroi antérieure (306) et à la section de paroi postérieure (304).
